# EUROPÄISCHE PATENTSCHRIFT

(11) **EP 0 457 719 B1**
(45) Veröffentlichungstag und Bekanntmachung des Hinweises auf die Patenterteilung: **19.06.1996**
(21) Anmeldenummer: 91810292.2
(22) Anmeldetag: 18.04.1991
(51) Int. Cl.: D06B 15/08, D01D 10/00

(54) **Verfahren und Vorrichtung zum Entfernen von Flüssigkeit von schnellaufenden Fäden**
Process and apparatus for eliminating liquid from filaments running at high speed
Procédé et dispositif pour l'élimination de liquides de filaments entraînés à grande vitesse

(30) Priorität: 18.05.1990 CH 1689/90
(43) Veröffentlichungstag der Anmeldung: 21.11.1991
(73) Patentinhaber: MASCHINENFABRIK RIETER AG, CH-8406 Winterthur (CH)
(72) Erfinder: Graf, Felix, CH-8400 Winterthur (CH)
(74) Vertreter: Frei, Alexandra Sarah

(56) Entgegenhaltungen:
- AU-B- 518 025
- DE-A- 2 158 932
- US-A- 3 045 315

## Beschreibung

Die Erfindung liegt auf dem Gebiete der Textiltechnik und betrifft ein Verfahren und eine Vorrichtung zur schonenden Entfernung von überschüssiger Flüssigkeit von schnellaufenden Fäden gemäss dem Oberbegriff der unabhängigen Patentansprüche 1 und 14.

Herstellungsverfahren vor allem von synthetischen, aus einer Mehrzahl von Fibrillen bestehenden Fäden, umfassen vielfach einen oder mehrere Verfahrensschritte, die aus einer Behandlung des Fadens mit einer Flüssigkeit verbunden sind. Solche Verfahrensschritte sind beispielsweise das Abschrecken, das Strecken, das Färben, Imprägnieren oder Texturieren solcher Fäden. Solche Flüssigkeitsbehandlungsverfahren werden vorzugsweise in geschlossenen Kammern durchgeführt, die enge Eingangs- und Ausgangsöffnungen für den durchlaufenden Faden oder die durchlaufenden Fäden besitzen. Obschon die Kammern zur Flüssigkeitsbehandlung und insbesondere ihre Fadenaustrittsöffnungen so konzipiert sind, dass die Flüssigkeit in der Kammer verbleibt und durch die Öffnungen nur geringe Mengen austreten können, lässt es sich trotzdem nicht verhindern, dass der oder die aus der Kammer austretenden Fäden selbst Flüssigkeit mittragen, die dann bei den auf die Flüssigkeitsbehandlungskammer folgenden Fadenführungselementen unter Sprühnebelbildung abgeschleudert wird. Solche Sprühnebel verschmutzen benachbarte Maschinenteile und stellen einen Verlust an Behandlungsflüssigkeit dar, was vorteilhafterweise vermieden werden sollte. Trotz der Sprühnebelbildung sind die Fäden aber auch nach den Fadenführungselementen noch mit zu viel Flüssigkeit behaftet und müssen dem Verfahren entsprechend eventuell anschliesend unter Aufwendung beträchtlicher Energiemengen getrocknet werden.

Es ist bekannt, dass durch Umlenkung des mit Flüssigkeit behafteten Fadens ein Teil der Flüssigkeit abgeschleudert wird und dass durch senkrecht zur Bewegungsrichtung des Fadens geblasene Luft die Flüssigkeit teilweise aus dem Faden geblasen werden kann. Diese Effekte sind vor allem als unerwünschte Effekte an Fadenführern und in Verwirbelungsdüsen, die der Flüssigkeitsbehandlung nachgeschaltet sind, bekannt. Sie werden aber auch zur aktiven Entfernung der Flüssigkeit aus dem Faden eingesetzt, wie dies zum Beispiel in der US Patentschrift 3 002 804 und in der Europäischen Patentschrift 251 799 unter anderem beschrieben ist. Ein weiterer Stand der Technik ist aus der DE-A-2 158 932 bekannt, welche eine Behandlung von Garn mit flüssigen Behandlungsmitteln offenbart, wobei das Garn durch ein horizontal angeordnetes Bad geführt wird und wo anschliessend an das Bad Umlenkrollen vorgesehen sind, an welchen das Garn aufgrund der Zentrifugalkraft Flüssigkeit abgibt, welche an Wänden gesammelt und wieder an das Bad zurückgeführt wird.

Mit allen diesen Verfahren ist es aber immer nur möglich, einen Teil der Flüssigkeit aus dem Faden zu entfernen.

Es ist nun Aufgabe der Erfindung, ein Verfahren aufzuzeigen und eine entsprechende Vorrichtung zu schaffen, die es erlauben, die Flüssigkeit nach einer Flüssigkeitsbehandlung zu einem viel höheren Grade aus dem Faden zu entfernen. Der Flüssigkeitsanteil im Faden nach Durchlaufen des Verfahrens soll regulierbar sein. Die aus dem Faden entfernte Flüssigkeit soll aufgefangen werden, sodass sie in die Flüssigkeitsbehandlung zurückgeführt werden kann. Das Verfahren zur Entfernung von überschüssiger Flüssigkeit aus dem Faden soll mit einem Minimum an Energie betreibbar sein und es soll den Faden so schonend behandeln, dass es auch für sehr empfindliche Fäden und auf jeder Stufe eines Fadenherstellungsverfahrens anwendbar ist. Das Verfahren soll möglichst wenig bremsend auf den Faden wirken, damit es auch unmittelbar nach einer Sreckkammer eingesetzt werden kann. Das Verfahren soll insbesondere anwendbar sein für hohe Fadengeschwindigkeiten, d.h. über 2000m/min.

Diese Aufgabe wird gelöst durch das Verfahren und die Vorrichtung gemäss den kennzeichnenden Teilen der unabhängigen Patentansprüche 1 und 14. Verfahren und Vorrichtung sollen anhand der folgenden Figuren detailliert beschrieben werden.
- **Fig. 1**: veranschaulicht das Funktionsprinzip des erfindungsgemässen Verfahrens an einem Verfahrensschritt,
- **Fig. 2**: (a bis d) zeigt schematisch verschiedene beispielhafte Vorrichtungsvarianten,
- **Fig. 3**: zeigt einen Schnitt parallel zur Fadenrichtung durch eine beispielhafte Ausführungsform der Vorrichtung zur Durchführung des erfindungsgemässen Verfahrens,
- **Fig. 4**: zeigt eine Aufsicht auf eine Kammerhälfte der Vorrichtung gemäss Figur 3 und
- **Fig. 5**: zeigt schematisch ein Ausführungsbeispiel für verstellbare Kammertrennwände.
- **Fig. 6**: zeigt eine weitere Ausführungsvariante, bei der durch entsprechende Ausgestaltung der einzelnen Kammern ein besseres Abfliessen der Flüssigkeit erreicht wird.

Das erfindungsgemässe Verfahren stellt eine Kombination dar von verschiedenen für die Entfernung von Flüssigkeit aus schnellaufenden Fäden geeigneten Teilverfahren. Einerseits wird der Faden umgelenkt, wobei in bekannter Weise durch die Zentrifugalkraft Flüssigkeit aus dem Faden geschleudert wird, andererseits wird die weggeschleuderte Flüssigkeit von der Fadenlaufzone weggeleitet und drittens verläuft das ganze Verfahren in einer abgeschlossenen Kammer, in der durch den durchlaufenden Faden ein Unterdruck erzeugt wird, was zur leichteren Verdampfung der Flüssigkeit beiträgt. Der durch den durchlaufenden Faden erzeugte Unterdruck kann durch zusätzliche Mittel auch noch verstärkt werden. Als viertes Teilverfahren wird die den Faden direkt umgebende, von ihm mitgerissene Luft vom Faden abgeschält und ersetzt. Offensichtlich wirken bei diesem vierten Teilverfahren die Beschleunigung der Luft in Fadenlaufrichtung und die dabei entstehenden Scherkräfte zwischen Faden und Umgebungsluft in einer trocknenden Weise auf den Faden.

Der aus den vier beschriebenen Teilverfahren kombinierte Verfahrensschritt wird unmittelbar nacheinander, eventuell mit leicht varierenden Verfahrensparametern, wiederholt, vorzugsweise drei- bis viermal. Dadurch wird es möglich, einen hohen Trocknungseffekt mit nur sehr kleinen Umlenkungswinkeln zu erreichen, was für den Faden bedeutend schonender ist als ein einziger Umlenkungsschritt um einen entsprechend grösseren Umlenkungswinkel. Zudem wirkt das Verfahren nur sehr wenig bremsend auf den Faden, sodass es auch an ein Streckbad anschliessend eingesetzt werden kann, ohne dass ein Teil des Streckvorganges erst während des Trocknungsvorganges abläuft.

**Figur 1** zeigt in einer sehr schematischen Weise einen Verfahrensschritt des erfindungsgemässen Verfahrens. Ein nasser Faden F.1 wird durch ein Umlenkungselement U umgelenkt und dabei wird Flüssigkeit aus ihm ausgeschleudert (unterbrochener Pfeil A). Die ausgeschleuderte Flüssigkeit wird durch eine in Richtung der Schwerkraft vom Faden weg geneigte Schikane B vom Faden weggelenkt. Während der Faden über das Umlenkungselement U läuft, passiert er gleichzeitig einen engen Spalt S. Dadurch wird die Luft, die den Faden direkt umgibt vom Faden abgeschält, was in der Figur durch die ausgezogenen Pfeile L.1 angedeutet ist. Nach dem Spalt S wird der Faden F neue Umgebungsluft mitreissen (ausgezogene Pfeile L.2), die entsprechend beschleunigt werden muss. Der Verfahrensschritt läuft in einem den Faden umgebenden, bis auf enge Öffnungen für Fadenein- und Auslauf geschlossenen Raum ab, in dem der durchlaufende Faden einen Unterdruck erzeugt. Der Faden verlässt als trockenerer Faden F.2 den beschriebenen Verfahrensschritt und wird vorteilhafterweise in einen oder mehrere, direkt anschliessende gleich gestaltete Verfahrensschritte geleitet, um stufenweise bis auf einen gewünschten Trocknungsgrad getrocknet zu werden.

Die varierbaren Verfahrensparameter in einem erfindungsgemässen Verfahrensschritt zur Entfernung von überschüssiger Flüssigkeit aus einem schnellaufenden Faden sind:
- der Umlenkungswinkel α und der Umlenkungsradius r, die beide begrenzt sind durch die Fadengeschwindigkeit im Zusammenhang mit der geforderten Schonung des Fadens und mit der zulässigen Fadenbremsung,
- die Breite des Spaltes S,
- der Abstand zwischen Umlenkungselement U und der Schikane B,
- der um den Faden herrschende Druck, der durch Fadenein- und Austrittsöffnung und durch die Fadengeschwindigkeit bestimmt wird, und durch die notwendige Flüssigkeitsabsaugung im Bedarfsfalle so weit abgesenkt werden kann, dass die Verdampfung der Flüssigkeit einsetzt.

Der Trocknungseffekt eines erfindungsgemässen Verfahrensschrittes ist grösser bei grösserem Umlenkungswinkel α, bei kleinerem Umlenkungsradius r, bei engerer Spalte S und beiniedrigerem Druck.

Eine Verfahrensvariante zu der durch die Figur 1 illustrierten besteht darin, dass die Umlenkung des Fadens und sein Passieren des engen Spaltes örtlich voneinander getrennt sind.

**Figur 2a** zeigt, wie das zur Entfernung von Flüssigkeiten aus schnellaufenden Fäden dienende, erfindungsgemässe Verfahren, das sich beispielsweise aus 4 Verfahrensschritten, wie sie im Zusammenhang mit der Figur 1 beschrieben worden sind, in einer sehr schematisch gezeichneten entsprechenden Vorrichtung abläuft. Der mit Flüssigkeit beladene, nasse Faden F.1 wird durch beispielsweise drei Kammern K.1-3 geführt und verlässt die Kammer K.3 als trockener Faden F.2, von dem der grösste Teil der Flüssigkeit abgetrennt ist. Beim Eintritt und beim Austritt in und aus jeder Kammer, wird der Faden um einen kleinen Umlenkungswinkel α, von vorzugsweise 0,5 bis 10° umgelenkt, wozu vorzugsweise Umlenkungselemente U.1-4 mit einem Rundungsradius r von 0,5 bis 5mm verwendet werden. Der Umlenkungswinkel wird vorteilhafterweise nicht grösser gewählt, da ein kleiner Umlenkungswinkel für den Faden schonender ist und da durch die mehrmalige Umlenkung derselbe Flüssigkeits-abtrennende Effekt erreicht werden kann wie mit einer einmaligen Umlenkung um einen grösseren Umlenkungswinkel. Jedesmal wenn der Faden umgelenkt wird, durchläuft er auch einen engen Spalt S.1-4, von vorzugsweise einer Spaltenbreite, die das 2 bis 10-fache des Durchmessers einer einzelnen, im Faden enthaltenen Fibrille beträgt, beispielsweise 0,10mm.

Die die Kammern in Fadenlaufrichtung abschliessenden und voneinander trennenden Wände 20.1-4 tragen die Umlenkungselemente U.1-4, bilden die Spalten S.1-4 und funktionieren gleichzeitig als Schikanen B.1-4, die die in Form von Sprühnebel A.1-3 abgeschleuderte Flüssigkeit vom Faden weglenken, indem sie in Richtung der Schwerkraft geneigt sind. In der Figur 2 sind die Wände 20.1-4 derart geformt, dass ihre beiden Teile (bspw. 20.1 und 20.1′) auf beiden Seiten des Spaltes in Fadenrichtung dieselbe Höhe haben. Es ist auch vorstellbar, diese Höhen in Fadenrichtung zu verschieben, sodass der eine Wandteil in Fadenrichtung auf den anderen folgt. Für das in der Figur 2a dargestellte Verfahrensschema existiert offenbar keine Schikane B.4 für den vierten und letzten Verfahrensschritt. Sind die Wandteile 20.4 und 20.4′ dagegen in Fadenlaufrichtung gegeneinander verschoben, wie dies in Figur 2b angedeutet ist, kann der Wandteil 20.4′ noch teilweise die Funktion einer Schikane B.4 übernehmen.

Die Kammern K.1-3 sind gegen aussen abgeschlossen bis auf die Fadeneintrittsöffnung, die den ersten vom Faden durchlaufenen Spalt S.1 darstellt, die Fadenaustrittsöffnung, die den lezten Spalt S.4 darstellt, und die Absaugöffnungen 21 und 21′, durch die die in den Kammern gesammelte Flüssigkeit abgesaugt wird. Da in den Kammern durch den schnellaufenden Faden ein Unterdruck erzeugt wird, muss die Flüssigkeit aktiv aus der Vorrichtung abgesaugt werden. Die einzelnen Kammern sind miteinander durch die Öffnungen 22.1 und 22.2 (rsp. 22.1′ und 22.2′) miteinander verbunden. Diese Öffnungen und die Absaugöffnungen 21.1 und 21.1′ sind jeweils an der in Richtung Schwerkraft untersten Stelle der Kammern angeordnet, damit die in den Kammern anfallende Flüssigkeit durch die Schwerkraft von einer Kammer in die nächste und von der letzten gegen die Absaugung getrieben wird.

Mit dem im Zusammenhang mit der Figur 2 beschriebenen Verfahren kann zum Beispiel ein vollständig durchnässter Faden von 110dtex f34 aus PA66 durch viermalige Umlenkung um 3, 6, 6 und 3°, also total 18°, bei einer Durchlaufgeschwindigkeit von 3000m/min auf einen Feuchtigkeitsgrad von ca. 11% entwässert werden, sodass nachfolgende Rollen, Fadenführer und die ganze Austrittszone praktisch trocken bleiben. Der Energieverbrauch für das Verfahren (Absaugung) ist niedrig, da der Srömungsquerschnitt über Ein- und Austrittsöffnung sehr gering ist.

Die schematisierte Vorrichtung, die durch Figur 2a illustriert wird, ist in ihrer Ausgestaltung stark davon geprägt, dass die allgemeine Fadenlaufrichtung der Richtung der Schwerkraft entspricht. Dies ist eine vorteilhafte Anordnung, da sich dadurch die Vorrichtung einfach gestalten lässt. Vom Verfahrensprinzip her ist es aber nicht zwingend, dass die allgemeine Fadenlaufrichtung in der Richtung der Schwerkraft gewählt wird. Vorrichtungen für andere Fadenlaufrichtungen werden sich vor allem durch eine andere Gestaltung der Wände 20.1-4 von der schematisch dargestellten Vorrichtung unterscheiden.

Die in Fig. 2a dargestellte Variante des erfindungsgemässen Verfahrens eignet sich für Stellen im übergeordneten Prozess, an denen der Faden an sich nicht umgelenkt werden muss. Aus diesem Grunde wird der Faden abwechselnd in verschiedener Richtung derart umgelenkt, dass die Summe der Umlenkungswinkel der einzelnen Verfahrensschritte gleich Null ist, der Faden also über das ganze Verfahren nicht umgelenkt wird. Wird nun das erfindungsgemässe Verfahren zur Entfernung von überflüssiger Flüssigkeit aus einem Faden an einer Stelle des übergeordneten Prozesses eingesetzt, an der der Faden umgelenkt werden muss, können für die Teilschritte des erfindungsgemässen Verfahrens Umlenkungen in immer derselben Richtung vorgesehen werden, derart, dass die Summe der Umlenkungswinkel in den Verfahrensschritten gleich dem gewünschten Umlenkungswinkel ist. Ein entsprechendes Schema für ein Verfahren mit vier Teilschritten ist in der Figur 2c dargestellt.

Da der Hauptanteil der Flüssigkeit in den Kammerteil abgeschleudert wird, der dem Umlenkungselement gegenüber liegt, und deshalb vor allem auf dieser Seite des Fadens Schikanen B notwendig sind, sind auch Vorrichtungen denkbar, die nur auf der von den Umlenkungselementen abgewandten Fadenseite Kammern aufweisen. Ein Beispiel einer entsprechenden Vorrichtungsvariante ist in Figur 2d dargestellt. Es handelt sich wie in Fig. 2c um eine Vorrichtung, mit der das Verfahren in Form von 4 Teilverfahrensschritten durchgeführt wird und die sich eignet für eine Umlenkungsstelle im übergeordneten Prozess.

Weitere Varianten zu dem im Zusammenhang mit der Figur 2 beschriebenen Verfahren können darin bestehen, dass am Eingang in die in Fadenlaufrichtung erste Kammer und am Ausgang aus der letzten Kammer keine Umlenkung des Fadens stattfindet. Ferner können alle Kammern durch eine separate Absaugung mit einer zentralen Absaugvorrichtung verbunden sein.

Die **Figuren 3 und 4** zeigen nun detailliert als Beispiel eine Ausführungsform einer Vorrichtung, mit der das beschriebene, erfindungsgemässe Verfahren durchgeführt werden kann. Es handelt sich dabei um eine Vorrichtung, mit der vier, parallel in Richtung Schwerkraft laufende Fäden von Flüssigkeit befreit werden können. Die Vorrichtung umfasst drei Kammern K.1-3 und drei Umlenkungselemente U.1-3. Am Eingang in die in Fadenlaufrichtung erste Kammer K.1 findet keine Fadenumlenkung statt. Die Vorrichtung besteht aus zwei Teilen 30.1 und 30.2, von denen der Blockteil 30.1 vorzugsweise an einem Vorrichtungsgestell befestigt ist, während der Deckelteil 30.2 mittels beispielsweise eines Verschlusses und Scharnieren gegenüber dem Blockteil 30.1 aufklappbar ist, damit die Fäden durchgeführt werden können. Die Funktionen der beiden Teile 30.1 und 30.2 in bezug auf das erfindungsgemässe Verfahren sind dieselben. Die Ebene, die die beiden Vorrichtungsteile 30.1 und 30.2 trennt, ist diejenige, in der alle in die Vorrichtung ein- und aus der Vorrichtung auslaufenden Fäden liegen.

**Figur 3** zeigt diese Ausführungsform der erfindungsgemässen Vorrichtung als Schnitt durch beide Vorrichtungsteile 30.1 und 30.2 senkrecht zur Ebene, die die beiden Teile trennt und parallel zur Fadenlaufrichtung. Die Fäden laufen durch einen zur Schnittebene senkrecht stehenden Eingangsschlitz 31.1 in die erste Kammer K.1 ein und durch einen entsprechenden Ausgangsschlitz 31.2 aus der dritten Kammer K.3 aus. Einer der Fäden ist in der Figur 3 eingezeichnet, als durchnässter Faden F.1 in die Vorrichtung eintretend und als trockener Faden F.2 aus der Vorrichtung austretend.

Die drei Kammem K.1-3, die aus zwei gleich geformten, in Richtung Schwerkraft vom Fadenlauf weg abfallenden Kammerhälften bestehen, von denen je eine im Blockteil 30.1 und im Deckelteil 30.2 liegt, sind durch die Aussenwände der beiden Vorrichtungsteile gegen aussen abgeschlossen und durch die Kammertrennwände 32.1-4 voneinander abgetrennt. Die Kammertrennwände sind derart gegeneinander verschoben, dass sie in Fadenlaufrichtung einander in der folgenden Reihenfolge folgen: 32.1, 32.2, 32.4, 32.3, 34.1, 34.2. Dabei sind die beiden letztgenannten nicht eigentlich Kammertrennwände, sondern die Fadenausgangs-seitigen Kammeraussenwände. Die Trennwände 32.1-4 sind derart gestaltet, dass sie, wenn die beiden Vorrichtungsteile 30.1 und 30.2 aneinander liegen, für die durchlaufenden Fäden einen Spalt S.1 und S.2 offen lassen, der in seiner Breite dem 2- bis 10-fachen Fibrillendurchmesser entspricht. Auf den in Fadenlaufrichtung ersten, den Fäden zugewandten Kanten der Trennwände 32.1 und 32.4 und auf der entsprechenden Kante der den Fadenaustritt bildenden Aussenwand 34.1 des Blockteiles 30.1 sind senkrecht zur Fadenlaufrichtung und parallel zu der Ebene, in der die Fäden in die Vorrichtung ein- und aus der Vorrichtung auslaufen, auf entsprechenden Simsen drei Fadenumlenkungselemente U.1-3 derart angebracht, dass sie die Ebene, die die beiden Vorrichtungsteile 30.1 und 30.2 trennt, um ein weniges überragen und so die Fäden aus ihrer geradlinigen Bewegung in dieser Ebene zwischen dem Eintrittsschlitz 31.1 und dem Austrittsschlitz 31.2 auslenken. Die Umlenkungselemente U.1-3 sind vorzugsweise Keramikstäbe mit gleitfreundlicher Oberfläche. In einer Vorrichtung, wie die in der Figur 3 abgebildete, in der alle, ein Umlenkungselement tragenden Wände (32.1, 32.4 und 34.1) gleich gefertigt sind, kann der jeweilige Umlenkungswinkel noch in geringem Masse variert werden durch Anbringen von Umlenkstäben von verschiedenem Durchmesser. Eine entsprechende Vorrichtung, in der mehr Verfahrensparameter in einem weiteren Masse variert werden können, wird im Zusammenhang mit der Figur 5 beschrieben.

Die Kammer K.1 ist mit bspw. vier Durchgängen (35.1 und 35.2 in Fig 3, 35.1 und 35.3 in Fig 4 sichtbar), die vorteilhafterweise von den in Richtung Schwerkraft untersten Stellen in der Kammer ausgehen, mit der Kammer K.2 verbunden. Ebensolche Durchgänge 35.5-8 verbinden die Kammer K.2 mit der Kammer K.3. Die Kammer K.3 ist mit bspw. zwei Durchgängen 36.1 und 36.2 durch die Kammeraussenwand, die vorteilhafterweise an den untersten Kammerstellen in die Kammer K.3 münden und die denselben Neigungswinkel haben wie die Kammer selbst, mit einer Absaugvorrichtung verbunden.

In den Kammern K.1 und K.3 sind auch Trennstäbe 37.1-10 zwischen den einzelnen Fäden angebracht. Sie sorgen dafür, dass die Fäden sich beim Durchlauf durch die Vorrichtung nicht berühren oder sonstwie stören können. Sie sind vorteilhafterweise ebenfalls von den Fäden weg in Richtung Schwerkraft geneigt, damit sich an ihnen ansetzende Flüssigkeitstropfen von den Fäden weg abfliessen können.

**Figur 4** zeigt als Ausschnitt eine Aufsicht auf die Innenseite des Blockteiles 30.1 in der Gegend der Kammer K.1. Daraus ist vor allem der Fadenverlauf zwischen den Trennstäben 37.1-5 und über das Umlenkelement U.1 ersichtlich.

**Figur 5** zeigt ein Detail einer anderen beispielhaften Vorrichtungsvariante mit verstellbaren Kammerwandteilen. In dieser Vorrichtung lassen sich die Kammerwandteile gegenüber der Trennungsebene der beiden Kammerteile verschieben. Es kann also mit einer Anordnug mit alles gleich gestalteten Kammerwandteilen und gleichen Umlenkungselementen nicht nur der Umlenkungswinkel α jedes Verfahrensteilschrittes, sondern auch die Breite jedes einzelnen Spaltes S variert werden. Mit einer derartigen Vorrichtung ist es möglich, das Verfahren derart einzustellen, dass der aus der Vorrichtung austretende Faden eine genau bestimmte Restfeuchtigkeit enthält. Eine beispielhafte Anwendung für diese Vorrichtung ist die Dosierung von Spinnfinish. Der Faden wird zuerst mit einem Überschuss von Spinnfinish getränkt und dann dem erfindungsgemässen Verfahren mit derart eingestellten Verfahrensparametern (Umlenkungswinkel α, Spaltbreite S, Unterdruck) unterworfen, dass er beim Verlassen der erfindungsgemässen Vorrichtung die gewünschte Menge von Spinnfinish enthält.

Aus der Figur 5 ist eine beispielhafte Ausführungsvariante für die verstellbaren Kammerwandteile ersichtlich. Beide Kammerwandteile 51.1 und 51.2 sind nicht fest mit den Kammeraussenwänden 50 der Vorrichtung verbunden, sondern in diesen geführt und mit Hilfe von beispielsweise Verstellschrauben 52.1 und 52.2 verstellbar. Um eindeutige Verstellpositionen zu erreichen ist zwischen Kammerwandteil und Kammeraussenwand je eine Feder 53 angebracht, die den Kammerwandteil in dessen am weitesten von der Kammeraussenwand entfernte, mögliche Position drückt. Eine Verstellung des Kammerwandteiles 51.1, der das Umlenkelement U trägt, bewirkt primär eine Einstellung des Umlenkungswinkels α. Eine Verstellung des Kammerwandteiles 51.2 relativ zu der durch den Umlenkungswinkel gegebenen Position des Kammerwandteiles 51.1 bewirkt eine Verstellung der Breite des Spaltes S, die beispielsweise zwischen 0,05 und 0,1mm verstellbar ist.

**Figur 6** zeigt eine weitere beispielhafte Ausführungsvariante für die Vorrichtung zum Entfemen von Flüssigkeit aus schnellaufenden Fäden. Sie entspricht den Vorrichtungen der Figuren 2 und 3 was ihre Funktion anbetrifft und auch was ihren prinzipiellen Aufbau anbetrifft. Sie unterscheidet sich von den bis anhin beschriebenen Ausführungsvarianten durch die Ausgestaltung der Kammertrennwände 60.1/2/3/4, die derart ausgestaltet sind, dass die den Faden umschliessenden Kammern kleiner und vor allem der Winkel β zwischen der Schwerkraft und dem Flüssigkeits-wegführenden Teil der Kammerwände 61.1/2/3/4 (Ableitelemente) kleiner ist. Es zeigt sich, dass in einer derart ausgestalteten Kammer die Flüssigkeit besser vom Faden wegfliesst, was auf eine weniger starke, dieser Flüssigkeitsbewegung entgengenwirkende Wirbelwirkung der Kammerluft erluft aud auf eine bessere Ausnützung der Schwerkraft zurückzuführen sein dürfte. Der Winkel β ist vorteilhafterweise zwischen 10° und 60° zu wählen.

Des weiteren zeigt es sich als vorteilhaft, die Breite des aus den Kammern wegführenden Kanales 62.1 und 62.2 derart zu wählen, dass die freie Fallhöhe für die Tropfen klein ist. Es hat sich gezeigt, dass die Breite des Kanales an seinem Eingang in die Kammer vorteilhafterweise zwischen 0,5 und 5 mm gewählt wird.

Die Kammerwände gemäss Figur 6 können mit separaten Umlenkungselementen ausgestattet sein, oder aber sie können aus einem geeigneten Material wie gesinterten Oxiden, beispielsweise Aluminiumoxid, derart geformt sein, dass sie einstückig als Kammertrennwand, Ableitelement und Umlenkungselement dienen können. Sie können in der in der Figur 5 dagestellten Weise quer zur Fadenlaufrichtung verstellbar sein. Sodass die Wirkung der Vorrichtung für eine bestimmte Anwendung einstellbar wird.

Dadurch, dass in einer geschlossenen Fadenführung die mit dem Faden mitgeführte Flüssigkeit durch mindestens eine Laufrichtungs-Umlenkung des Fadens von diesem abgeschleudert wird, wobei bei jeder Umlenkung die abgeschleuderte Flüssigkeit entlang im Winkel, vorzugsweise zur Schwerkraft geneigt angeordneten Ableitelementen, welche durch Kammerwände oder verstellbare Platten gebildet werden, vom Faden weggeleitet wird und die Ableitelemente den mit dem Faden mitlaufenden Luftstrom vom Faden partiell abtrennen und innerhalb jeder Kammer eine lokale Strömung bilden, welche das Wegführen der Flüssigkeit vom Faden weg unterstützt, gelingt es, an jeder Umlenkstelle eine schonende, äusserst wirksame, aber auch eine gezielte Flüssigkeitsentfernung vom schnell durchlaufenden Faden zu erhalten. Anschliessend kann die von allen Umlenkungsstellen weggeleitete Flüssigkeit gesammelt und gemeinsam weggeleitet werden.

Die sich durch die Luftabtrennung in den Kammern ausbildende lokale Strömung bildet einen Wirbel aus, der feinere Flüssigkeitspartikel (Tröpfchen) an den Kammerwänden aufprallen und so ausscheiden lässt, sodass der auf den Faden zurücklaufende Stromanteil weniger Flüssigkeit aufweist, als der vom Faden wegführende Teil. Es entsteht so ein auf den Prozess ausgerichtetes dynamysches Gleichgewicht.

Um die beiden Teile der erfindungsgemässen Vorrichtung einfach öffnen- und schliessbar und trotzdem entlang der Trennfläche der beiden Hauptteile im Betriebe dicht zu halten, können die Berührungsflächen der beiden Hauptteile derart ausgestaltet sein, dass sie im offenen Zustand (ohne darauf wirkende Kraft) nicht eben sind und sich erst im geschlossenen Zustand (unter der Wirkung der Kräfte der Schliessmittel) derart verformen, dass sie eine metallisch dichtende Verbindung bilden. Entsprechende Dichtflächen sind in der CH-Ammeldung No. 4496/89 derselben Ammelderin beschrieben.

## Patentansprüche

1. Verfahren zur Entfernung von überschüssiger Flüssigkeit aus einem schnell laufenden Faden,
- indem die mit dem Faden mitgeführte Flüssigkeit an mindestens einer Laufrichtungsumlenkung des Fadens aufgrund der Zentrifugalkraft von diesem weggeschleudert wird,
dadurch gekennzeichnet,
- dass die bei jeder Umlenkung weggeschleuderte Flüssigkeit von einem in Richtung Schwerkraft geneigten, als Schikane (B.2-B.3) bezeichneten Ableitelement vom Faden weggelenkt wird, und
- dass die vom Faden mitgerissene Luft vor der Laufrichtungsumlenkung vom Faden in einem engen Spalt S partiell abgetrennt und in eine vom Faden wegführende Strömung übergeführt wird.

2. Verfahren nach Anspruch 1, dadurch gekennzeichnet, dass die weggeschleuderte Flüssigkeit durch eine in Richtung der Schwerkraft vom Faden weggeneigte, durch eine der Laufrichtungsumlenkung mit einem Abstand nachfolgende Schikane (B) vom Faden weggelenkt wird.

3. Verfahren nach Anspruch 1, dadurch gekennzeichnet, dass das Abschälen der vom Faden mitgerissenen Luft dadurch geschieht, dass der Faden beim Überlaufen der Laufrichtungsumlenkung gleichzeitig oder unmittelbar anschliessend einen engen Spalt (S) passiert, welcher eine Spaltbreite, die das Zwei- bis Zehnfache des Durchmessers einer einzelnen im Faden enthaltenen Fibrille beträgt, aufweist.

4. Verfahren nach Anspruch 1, dadurch gekennzeichnet, dass der Faden durch einen den Faden umgebenden bis auf Öffnungen für Faden-Ein- und Auslauf und Auslauf der weggeschleuderten Flüssigkeit geschlossenen Raum geführt wird, in der durch den durchlaufenden Faden ein Unterdruck erzeugt wird, was zum leichteren Verdampfen der Flüssigkeit beiträgt.

5. Verfahren nach Anspruch 1, dadurch gekennzeichnet, dass bei mehreren Umlenkungen die Umlenkungsrichtung an aufeinanderfolgenden Umlenkungsstellen alternierend ist, und dass die Summe der Umlenkungswinkel gleich null ist.

6. Verfahren nach Anspruch 1, dadurch gekennzeichnet, dass bei mehreren Umlenkungen die Umlenkungsrichtung an allen Umlenkstellen dieselbe ist, und dass die Summe aller Umlenkungswinkel einem für den Prozess notwendigen Umlenkungswinkel entspricht.

7. Verfahren nach einem der Ansprüche 1 bis 4, dadurch gekennzeichnet, dass der Umlenkungswinkel (α) pro Umlenkung 0,5 bis 10° beträgt.

8. Verfahren nach Anspruch 7, dadurch gekennzeichnet, dass der Umlenkungswinkel (α) veränderbar ist.

9. Verfahren nach einem der Ansprüche 1 bis 8, dadurch gekennzeichnet, dass der Faden zur Abtrennung der mitgeführten Luft einen Spalt (S) durchläuft, dessen Breite 2 bis 10 mal so gross ist wie der Durchmesser einer einzelnen Fibrille im Faden.

10. Verfahren nach einem der Ansprüche 1 bis 8, dadurch gekennzeichnet, dass der Spalt (S) in einer Breite von 0,05 bis 1 mm verstellbar ist.

11. Verfahren nach einem der Ansprüche 1 bis 10, dadurch gekennzeichnet, dass die durch die Umlenkung aus dem Faden geschleuderte Flüssigkeit unter Ausnützung der Schwerkraft entlang den Ableitelementen vom Faden weggeleitet wird.

12. Verfahren nach Anspruch 11, dadurch gekennzeichnet, dass der Winkel (β) zwischen der Schwerkraft und den Ableitelementen zwischen 10° und 60° liegt.

13. Verwendung des Verfahrens nach einem der Ansprüche 1 bis 12 zur Applikation und Dosierung von Spinnfinish.

14. Vorrichtung zur Entfernung von überschüssiger Flüssigkeit aus einem schnell laufenden Faden nach dem Verfahren gemäss einem der Ansprüche 1 - 12, mit mindestens einer Laufrichtungsumlenkung (U) von vorgegebenem Radius (r), an welcher der Faden in einem vorgegebenen Umlenkwinkel (α) umgelenkt wird, dadurch gekennzeichnet, dass die Vorrichtung aus zwei Teilen (30.1, 30.2) besteht, wobei jeder Teil mit Wänden (20.1 - 20.4; 20.1'-20.4') versehen ist, die derart zueinander angeordnet sind, dass sie dazwischen einen Spalt (S.1 - S.4) bilden, um einen Durchlass für den Faden zu bilden, wobei eine der beiden Wände ein Umlenkungselement (U.1 - U.4) trägt, an welchen der Faden umgelenkt wird, um Flüssigkeit vom Faden wegzuschleudern, wobei die die Flüssigkeit aufnehmende Wand als Schikane (B.1 - B.3) funktioniert, welche die in Form von Sprühnebel (A.1 - A.3) abgeschleuderte Flüssigkeit vom Faden weglenkt, indem sie in Richtung der Schwerkraft geneigt ist, und dass die Wände (20.1-20.4; 20.1'-20.4') Kammern (K.1-K.3) begrenzen.

15. Vorrichtung nach Anspruch 14, dadurch gekennzeichnet, dass die Kammern (K.1 - K.3) gegen aussen bis auf eine Fadeneintrittsöffnung, die den ersten vom Faden durchlaufenden Spalt (S.1) darstellt, eine Fadenaustrittsöffnung, die den letzten vom Faden durchlaufenden Faden Spalt (S.4) darstellt und Öffnungen (21,21'), die die in den Kammern gesammelte Flüssigkeit austreten lassen, geschlossen sind.

16. Vorrichtung nach Anspruch 14, dadurch gekennzeichnet, dass ein Ableitelement (20) gleichzeitig Schikane (B) ist.

17. Vorrichtung nach Anspruch 14, dadurch gekennzeichnet, dass die Umlenkung an jedem Umlenkelement (U) in dergegenüber der vorangehenden Umlenkung entgegengesetzten Richtung vorgesehen ist, und zwar derart, dass die Summe der Umlenkungswinkel der einzelnen Verfahrensschritte gleich Null ist.

18. Vorrichtung nach Anspruch 14, dadurch gekennzeichnet, dass die Umlenkung an jedem Umlenkelement (U) in gleicher Umlenkrichtung vorgesehen ist, und zwar derart, dass die Summe der Umlenkungswinkel in den Verfahrensschritten gleich einem gewünschten Umlenkungswinkel ist.

19. Vorrichtung nach einem der Ansprüche 14 bis 18, dadurch gekennzeichnet, dass die Umlenkelemente (U) Keramikstäbe mit gleitfreundlicher Oberfläche sind.

20. Vorrichtung nach Ansprüche 14 bis 19, dadurch gekennzeichnet, dass die Ableitelement (20) und/oder die Schikanen (B) beweglich ausgebildet sind, indem sie mit Verstellmitteln versehen sind, mit deren Hilfe die Umlenkwinkel (α) und die Breite der Fadendurchlauföffnung (S) verstellbar ist.

21. Vorrichtung nach Anspruch 20, dadurch gekennzeichnet, dass die Fadendurchlauföffnung (S) in einer Breite von 0,05 bis 1,0 mm verstellbar ist.

22. Vorrichtung nach Anspruch 14, dadurch gekennzeichnet, dass bei mehr als einem Faden im Fadenlauf zur seitlichen Führung der Fäden (F) Trennstäbe (37) angebracht sind.

23. Vorrichtung nach Anspruch 14, dadurch gekennzeichnet, dass eine Absaugung vorgesehen ist, um die vom Faden weggeschleuderte Flüssigkeit abzusaugen.

24. Vorrichtung nach Anspruch 14, dadurch gekennzeichnet, dass die Wände (60.1/2/3/4) derart ausgebildet sind, dass ein Winkel (β) zwischen der Schwerkraft und dem Flüssigkeits-wegführenden Teil (61.1/2/3/4) (Ableitelemente) der Wände (60.1/2/3/4) gebildet wird, welcher vorteilhafterweise zwischen 10° und 60° liegt.

25. Vorrichtung nach Anspruch 24, dadurch gekennzeichnet, dass zwischen einem Flüssigkeitswegführenden Teil (61.1/2/3/4) und der nächstfolgenden Wand (60.1/2/3/4) ein Kanal (62.1/2) gebildet wird, welcher vorteilhafterweise zwischen 0,5 und 5 mm gewählt wird.

26. Vorrichtung nach Anspruch 24, dadurch gekennzeichnet, dass die Wände (60.1/2/3/4) derart aus einem geeigneten Material geformt sind, dass sie einstückig als Kammertrennwand (60.1/2/3/4), Ableitelement (61.1/2/3/4), und Umlenkelement (U.1/1/2/3/4) dienen können.

27. Vorrichtung nach Anspruch 26, dadurch gekennzeichnet, dass diese aus einem Stück geformte Wand aus gesinterten Oxyden besteht.

28. Vorrichtung nach Anspruch 26, dadurch gekennzeichnet, dass diese aus einem Stück geformte Wand quer zur Fadenlaufrichtung verstellbar ist.

## Claims

1. A method for removing excessive liquid from filaments running at high speed
- in that the liquid entrained by the filament is propelled away therefrom at at least one means for deflecting the running direction of the filament as a result of the centrifugal force,
characterized in that
- that the liquid propelled away at each deflection is guided away from the filament by means of a drainage element which is inclined in the direction towards gravity and is designated as baffle plate (B.2-B.3) and
- that the air entrained by the filament is partially separated in a narrow gap S prior to the deflection of the running direction and is transferred to a flow leading away from the filament.

2. A method as claimed in claim 1, characterized in that the propelled liquid is deflected away from the filament by a baffle plate (B) which is inclined away from the filament in the direction of gravity and which is disposed downstream at a distance from the means for deflecting the running direction.

3. A method as claimed in claim 1, characterized in that the peeling off of the air entrained by the filament occurs in such a way that on passing over the means for deflecting the running direction the filament passes a narrow gap (S) simultaneously or immediately thereafter, which gap is provided with a width which is two to ten times the diameter of a single fibril contained in the filament.

4. A method as claimed in claim 1, characterized in that the filament is guided through a chamber which encompasses the filament, is closed with the exception of the openings for the inlet and outlet of the filament and the outlet of the ejected liquid and where a pressure below atmospheric is produced by the passing filament, which contributes to the easier evaporation of the liquid.

5. A method as claimed in claim 1, characterized in that in the event of several deflections the direction of deflection is alternating at successive deflection sites and that the sum total of the deflection angles is equal zero.

6. A method as claimed in claim 1, characterized in that in the event of several deflections the direction of deflection is the same at all deflection sites and that the sum total of all deflection angles corresponds to a deflection angle required for the process.

7. A method as claimed in one of the claims 1 to 4, characterized in that the deflection angle (α) is 0.5 to 10° per deflection.

8. A method as claimed in claim 7, characterized in that the deflection angle (α) is changeable.

9. A method as claimed in one of the claims 1 to 8, characterized in that for separating the entrained air the filament passes through a gap (S) whose width is two to ten times as large as the diameter of a single fibril in the filament.

10. A method as claimed in one of the claims 1 to 8, characterized in that the gap (S) is adjustable within a width of 0.05 to 1 mm.

11. A method as claimed in one of the claims 1 to 10, characterized in that the liquid which is propelled away from the filament by the deflection is guided away from the filament along the drainage elements by using gravity.

12. A method as claimed in claim 11, characterized in that the angle (β) between gravity and the drainage elements is between 10° and 60°.

13. An application of the method as claimed in one of the claims 1 to 12 for the application and dosing of spin finish.

14. An apparatus for removing excessive liquid from filaments running at high speed pursuant to the method as claimed in one of the claims 1 to 12, with at least one means for deflecting the running direction (U) of predetermined radius (r) where the filament is deflected at a predetermined deflection angle (α), characterized in that the apparatus consists of two parts (30.1, 30.2), with each part being provided with walls (20.1 - 20.4; 20.1' - 20.4') which are arranged with respect to one another in such a way that they form a gap (S.1 - S.4) between them in order to form a pass-through opening for the filament, with one of the two walls carrying a deflection element (U.1 - U.4) at which the filament is deflected in order to propel the liquid away from the filament, with the liquid receiving wall functioning as baffle plate (B.1 - B.3) which guides the liquid, which is propelled away in form of a mist (A.1 - A.3), away from the filament by being inclined in the direction towards gravity, and that the walls (20.1 - 20.4; 20.1' - 20.4') limit the chambers (K.1 - K.3).

15. An apparatus as claimed in claim 14, characterized in that the chambers (K.1 - K.3) are externally sealed with the exception of a yarn inlet opening which represents the first gap (S.1) which is passed through by the filament, a filament outlet opening which represents the last gap (S.4) which is passed through by the filament, and openings (21, 21') which allow the drainage of the liquid collected in the chambers.

16. An apparatus as claimed in claim 14, characterized in that a drainage element (20) is simultaneously a baffle plate (B).

17. An apparatus as claimed in claim 14, characterized in that the deflection at each deflection element (U) is provided in the direction opposite of the preceding deflection, this being so in such a way that the sum total of the deflection angles of the individual processing stages is equal zero.

18. An apparatus as claimed in claim 14, characterized in that the deflection at each deflection element (U) is provided in the same direction of deflection, this being so in such a way that the sum total of the deflection angles in the processing stages is equal to a desired deflection angle.

19. An apparatus as claimed in one of the claims 14 to 18, characterized in that the deflection elements (U) are ceramic rods with a favourable sliding surface.

20. An apparatus as claimed in claims 14 to 19, characterized in that the drainage element (20) and/or the baffle plates are arranged movably in that they are provided with adjusting means with the help of which the deflection angle (α) and the width of the filament pass-through opening (S) are adjustable.

21. An apparatus as claimed in claim 20, characterized in that the filament pass-through opening (S) is adjustable in a width from 0.05 to 1.0 mm.

22. An apparatus as claimed in claim 14, characterized in that separating rods (37) are provided for more than one filament for the lateral guidance of the filaments (F) in the course thereof.

23. An apparatus as claimed in claim 14, characterized in that a suction means is provided in order to suck off the liquid propelled away from the filament.

24. An apparatus as claimed in claim 14, characterized in that the walls (60.1/2/3/4) are arranged in such a way that an angle (β) is formed between gravity and the liquid-removing part (61.1/2/3/4) (drainage elements) of the walls (60.1/2/3/4), which is preferably between 10° and 60°.

25. An apparatus as claimed in claim 24, characterized in that between a liquid-removing part (61.1/2/3/4) and the next following wall (60.1/2/3/4) a duct (62.1/2) is formed which is preferably selected between 0.5 and 5 mm.

26. An apparatus as claimed in claim 24, characterized in that the walls (60.1/2/3/4) are formed from a suitable material in such a way that they can be used in one piece as chamber separating wall (60.1/2/3/4), drainage element (61.1/2/3/4) and deflection element (U.1/1/2/3/4).

27. An apparatus as claimed in claim 26, characterized in that the wall which is made from one piece is made of sintered oxides.

28. An apparatus as claimed in claim 26, characterized in that the wall which is made from one piece is adjustable transversally to the running direction of the filament.

## Revendications

1. Procédé pour éloigner du liquide excédentaire hors d'un fil se déplaçant rapidement,
- dans lequel le liquide emmené avec le fil est expulsé du fil par suite de la force centrifuge dans au moins une déviation du sens de déplacement du fil,
caractérisé par le fait
- que le liquide expulsé dans chaque déviation est dévié hors du fil par une élément de déviation désigné comme chicane (B.2- B.3), incliné dans le sens de la force de gravité, et
- que l'air emmené par le fil est partiellement séparé du fil avant la déviation du sens de déplacement du fil, par une fente étroite (S), et qu'il est convoyé dans un courant d'air s'éloignant du fil.

2. Procédé selon revendication 1,
caractérisé par le fait que
le liquide expulsé est dévié hors du fil par une chicane inclinée dans le sens de la force de gravité en s'éloignant du fil, et par une chicane (B) qui suit, à distance, la déviation du sens de déplacement du fil.

3. Procédé selon revendication 1,
caractérisé par le fait que
l'épeluchage de l'air emmené par le fil est réalisé par le fait que, lors du passage de la déviation du sens de déplacement du fil, le fil passe, simultanément ou directement après la déviation, à travers une fente étroite (S) qui possède une largeur de fente qui s'élève de deux à dix fois la grandeur du diamètre d'une fibrille individuelle contenue dans le fil.

4. Procédé selon revendication 1,
caractérisé par le fait que
le fil est dirigé à travers une chambre qui entoure le fil et qui est fermée, a l'exception des ouvertures pour l'entrée et la sortie du fil et pour la sortie du liquide expulsé, chambre dans laquelle une dépression est créée par le fil la parcourant, ce qui contribue à une évaporation plus facile du liquide.

5. Procédé selon revendication 1,
caractérisé par le fait que,
dans le cas de plusieurs déviations, le sens de déviation alterne dans les postes de déviation se faisant suite, et que la somme des angles de déviation est égale à zéro.

6. Procédé selon revendication 1,
caractérisé par le fait que,
dans le cas de plusieurs déviations, le sens de déviation est le même dans tous les postes de déviation, et que la somme de tous les angles de déviation correspond à un angle de déviation nécessaire pour le processus.

7. Procédé selon une des revendications 1 à 4,
caractérisé par le fait que
l'angle de déviation (α) s'élève de 0,5 à 10° par déviation.

8. Procédé selon revendication 7,
caractérisé par le fait que
l'angle de déviation (α) peut être changé.

9. Procédé selon une des revendications 1 à 8,
caractérisé par le fait que,
pour la séparation de l'air, le fil passe à travers une fente (S) dont la largeur s'élève de 2 à 10 fois la grandeur du diamètre d'une fibrille individuelle contenue dans le fil.

10. Procédé selon une des revendications 1 à 8,
caractérisé par le fait que
la fente (S) est réglable en largeur de 0,05 à 1 mm.

11. Procédé selon une des revendications 1 à 10,
caractérisé par le fait que
le liquide expulsé hors du fil par la déviation est dirigé en s'éloignant du fil le long des éléments de déviation, en utilisant la force de gravité.

12. Procédé selon revendication 11,
caractérisé par le fait que
l'angle (β), compris entre la force de gravité et les éléments de déviation, se situe entre 10° et 60°.

13. Utilisation du procédé selon une des revendications 1 à 12, pour l'application et le dosage du "spinnfinish".

14. Dispositif utilisé pour éloigner du liquide excédentaire hors d'un fil se déplaçant rapidement, d'après le procédé selon une des revendications 1 à 12, avec au moins une déviation du sens de déplacement (U) d'un rayon (r) prédéterminé, dans laquelle le fil est dévié d'un angle de déviation (α) prédéterminé,
caractérisé par le fait que
le dispositif est constitué par deux parties (30.1, 30.2), et où chaque partie est pourvue de parois (20.1 - 20.4; 20.1' - 20.4') qui sont ordonnées l'une par rapport à l'autre de telle manière qu'elles réalisent entre elles une fente (S.1 - S.4), afin de former un passage pour le fil, et où une des deux parois porte un élément de déviation (U.1 - U.4) sur lequel le fil est dévié, afin d'expulser le liquide hors du fil, et ou la paroi réceptionnant le liquide fonctionne comme chicane (B.1 - B.3) laquelle dévie le liquide expulsé du fil sous forme de brouillard de fines gouttelettes (A.1 - A.3), du fait qu'elle est inclinée dans le sens de la force de gravité, et que les parois (20.1 - 20.4; 20.1' - 20.4') délimitent des chambres (K.1 - K.3).

15. Dispositif selon revendication 14,
caractérisé par le fait que
les chambres (K.1 - K.3) sont fermées envers l'extérieur, à l'exception d'une ouverture d'entrée de fil qui représente la première fente (S.1) traversée par le fil, une ouverture de sortie de fil qui représente la dernière fente (S.4) traversée par le fil et des ouvertures (21, 21') qui laissent sortir le liquide recueilli dans les chambres.

16. Dispositif selon revendication 14.
caractérisé par le fait
qu'un élément de dérivation (20) est simultanément chicane (B).

17. Dispositif selon revendication 14,
caractérisé par le fait que
la déviation sur chaque élément de déviation (U) est prévue dans le sens opposé à la déviation précédente, et ceci de telle façon que la somme des angles de déviation des étapes individuelles du procédé est égale à zéro.

18. Dispositif selon revendication 14,
caractérisé par le fait que
la déviation sur chaque élément de déviation (U) est prévue dans le meme sens de deviation, et ceci de telle façon que la somme des angles de déviation réalisés dans les étapes de procédé est égale à un angle de déviation désiré.

19. Dispositif selon une des revendications 14 à 18,
caractérisé par le fait que
les éléments de déviation (U) sont des baguettes en céramique qui possedent une surface ayant un bon glissement.

20. Dispositif selon revendications 14 à 19,
caractérisé par le fait que
les éléments de dérivation (20) et/ou les chicanes (B) sont réalisés d'une manière mobile en étant pourvus de moyens de réglage, à l'aide desquels les angles de déviation (α) et la largeur de l'ouverture de passage de fil (S) sont réglables.

21. Dispositif selon revendication 20,
caractérisé par le fait que
l'ouverture de passage de fil (S) peut être réglée en largeur de 0,05 à 1,0 mm.

22. Dispositif selon revendication 14,
caractérisé par le fait que
des baguettes de séparation (37) sont disposées pour le guidage latéral des fils (F), lorsqu'il y a plus d'un fil dans le trajet de fil.

23. Dispositif selon revendication 14,
caractérisé par le fait
qu'une aspiration est prévue. afin d'aspirer le liquide expulsé du fil.

24. Dispositif selon revendication 14,
caractérisé par le fait que
les parois (60.1/2/3/4) sont formées de telle sorte qu'un angle (β) est formé entre la force de gravité et les parties (61.1/2,3/4) des parois (60.1/2/3/4) (éléments de dérivation) éloignant le liquide, angle qui se situe d'une manière avantageuse entre 10° et 60°.

25. Dispositif selon revendication 24,
caractérisé par le fait
qu'un canal (62.1/2) est formé entre une partie (61.1/2/3/4) éloignant le liquide et la paroi suivante (60.1/2/3/4), lequel est choisi d'une manière avantageuse entre 0,5 et 5 mm.

26. Dispositif selon revendication 24,
caractérisé par le fait que
les parois (60.1/2/3/4) sont formées d'un matériau approprié de telle sorte que, d'une seule pièce, elles peuvent servir de paroi de séparation de chambre (60.1/2/3/4), d'élément de dérivation (61.1/2/3/4) et d'élément de déviation (U.1/1/2/ 3/4).

27. Dispositif selon revendication 26,
caractérisé par le fait que
cette paroi formée d'une seule piece est en oxydes frittés.

28. Dispositif selon revendication 26,
caractérisé par le fait que
cette paroi formée d'une seule pièce est réglable transversalement par rapport au sens de déplacement du fil.
